# EUROPÄISCHE PATENTSCHRIFT

(11) **EP 0 054 177 B1**
(45) Veröffentlichungstag und Bekanntmachung des Hinweises auf die Patenterteilung: **18.04.1984**
(21) Anmeldenummer: 81109403.6
(22) Anmeldetag: 30.10.1981
(51) Int. Cl.: E04B 1/82, E04B 1/60

(54) **Vorrichtung zur lagesichernden Verbindung zweier Bauteile**
Connecting device for two construction parts
Dispositif de liaison de deux éléments de construction

(30) Priorität: 15.12.1980 DE 3047133
(43) Veröffentlichungstag der Anmeldung: 23.06.1982
(73) Patentinhaber: G + H MONTAGE GmbH, D-67059 Ludwigshafen (DE)
(72) Erfinder: Bläss, Albert, D-6802 Ladenburg (DE)
(74) Vertreter: KUHNEN, WACKER & PARTNER

## Beschreibung

Die Erfindung betrifft eine Vorrichtung zur lagesichernden Verbindung zweier Bauteile, nach dem Oberbegriff des Anspruchs 1.

Eine derartige Verbindungsvorrichtung zählt gemäss der nicht vorveröffentlichten EP-A-0 043 134 zum Stand der Technik (Art. 54.3 EPÜ). Diese bekannten Verbindungsvorrichtungen sind einstückig ausgebildet und besitzen zwischen den Lagerabschnitten einen Verbindungsabschnitt in Form eines flächigen Klammernrückens. Eine gewisse Anpassung an auf Grund von Toleranzschwankungen unterschiedliche Abstände der gegeneinander festzulegenden Halteränder erfolgt durch eine Auswölbung des Klammernrükkens, der so unter Verminderung der Wölbung federnd nachgiebig ist, bzw. durch besondere konstruktive Ausbildung eines der Lagerabschnitte derart, dass der dortige Halterand diesen hintergreifende Federzungen des Lagerabschnittes mehr oder weniger stark verformen kann.

Es hat sich jedoch gezeigt, dass die hierdurch gebotenen Möglichkeiten eines Toleranzausgleichs zu gering sind, wenn grössere Toleranzschwankungen auftreten. Darüber hinaus führen Toleranzschwankungen auch zu unterschiedlichen Anpresskräften, da grösser ausfallende Abstände zwischen den Halterändern durch stärkere elastische Verformungen der Verbindungsvorrichtungen oder Verbindungsklammern überbrückt werden. Wenn, was häufig zu fordern ist, ein strammer Sitz der Verbindungsvorrichtungen oder Verbindungsklammern auch bei gering ausfallendem Abstand zwischen den Halterändern angestrebt wird, reicht die elastische Verformbarkeit nur noch für geringfügig grössere Abstände zwischen den Halterändern aus. Daher setzen die bekannten Verbindungsvorrichtungen oder Verbindungsklammern eine vergleichsweise massgenaue Fertigung der miteinander zu verbindenden Bauteile voraus, was häufig deren Fertigungsaufwand ungebührlich erhöht. Dies gilt insbesondere für das bevorzugte Anwendungsgebiet einer Verbindung von Kulissenelementen zur Bildung einer Kulisse eines Kulissenschalldämpfers, wobei die Kulissenelemente einen stirnseitig umlaufenden Rahmen mit in die Ebene der Kulissenoberfläche einwärts gebogenen Halteschenkeln aufweisen, welche die Halteränder bilden. Funktionell ist die Breite der Halteschenkel und damit der gegenseitige Abstand der durch die Verbindungsvorrichtungen gegeneinander festzulegenden Halteränder in weiten Grenzen ohne Bedeutung, so dass hier ganz erhebliche Masstoleranzen zugelassen werden könnten. An die Fertigung derartiger Rahmen für Kulissenelemente sind somit nur deswegen höhere Genauigkeitsanforderungen hinsichtlich der Breite der Halteschenkel zu richten, um die bekannten Verbindungsklammern mit elastischem Toleranzausgleich verwenden zu können, was ersichtlich zu einer nachteiligen Einengung der Fertigungsmöglichkeiten für die Rahmen solcher Kulissenelemente führt.

Eine dem Oberbegriff des Anspruchs 1 entsprechende Vorrichtung ist weiterhin aus der US-A-4016689 bekannt, welche Stand der Technik gemäss Art. 54.2 EPÜ ist. Demgegenüber liegt der Erfindung die Aufgabe zugrunde, eine Verbindungsvorrichtung der im Oberbegriff des Anspruchs 1 umrissenen Gattung zu schaffen, mit der erheblich grössere Toleranzschwankungen im Abstand der beiden gegeneinander festzulegenden Halteränder in Kauf genommen werden können, ohne die durch die Verbindungsvorrichtung bewirkte gegenseitige Lagesicherung der Bauteile zu beeinträchtigen.

Die Lösung dieser Aufgabe erfolgt durch die kennzeichnenden Merkmale des Anspruchs 1.

Dadurch, dass die Verbindungsvorrichtung nicht aus einer einteiligen Verbindungsklammer, sondern zwei getrennten Verbindungselementen besteht, kann jedes der Verbindungselemente mit dem ihm eigenen Lagerabschnitt an den zugehörigen Halterand unabhängig von dessen konkreter Lage im Einzelfall problemlos angesetzt werden. Dann können die beiden so angesetzten Verbindungselemente gegebenenfalls von Hand aufeinander zu gedrückt werden, derart, dass die Rast- und Gegenrastmittel im Überlappungsbereich der jeweiligen Verbindungsabschnitte in gegenseitigen Eingriff gelangen bzw. in diejenige Eingriffsstellung gelangen, die dem berbeigeführten Abstand zwischen den endseitigen Lagerabschnitten und damit zwischen den Halterändern der Bauteile entspricht. Der so erreichte Rasteingriff sichert diese Stellung gegen Zugbelastungen, wie sie auftreten, wenn die beiden Bauteile bzw. ihre Halteränder voneinander entfernt werden sollen.

Auf diese Weise gelangen die Verbindungselemente der Verbindungsvorrichtung automatisch in denjenigen Rasteingriff der Rast- und Gegenrastmittel, der im Einzelfall die gewünschte Klammerwirkung zwischen den beiden Halterändern ergibt, unabhänig davon, ob diese grösseren oder kleineren gegenseitigen Abstand besitzen.

Die Unteransprüche haben vorteilhafte Weiterbildungen der Erfindung zum Inhalt.

Weitere Einzelheiten, Merkmale und Vorteile der Erfindung ergeben sich aus der nachfolgenden Beschreibung einer Ausführungsform anhand der Zeichnung.

Es zeigt
Fig. 1 eine Draufsicht auf eine Stanzplatine zur Herstellung eines Verbindungselementes für eine erfindungsgemässe Verbindungsvorrichtung,
Fig. 2 eine perspektivische Ansicht eines aus der Stanzplatine gemäss Fig. 1 hergestellten, einsatzbereiten Verbindungselementes und
Fig. 3 eine Draufsicht auf eine durch die Verbindungsvorrichtung hergestellte Verbindung zwischen zwei Halteschenkeln eines Rahmens eines Kulissenelementes.

Wie insbesondere die Fig. 1 und 2 veranschaulichen, besteht ein insgesamt mit 1 bezeichnetes Verbindungselement einer erfindungsgemässen Verbindungsvorrichtung, die in Fig. 3 im Einsatz veranschaulicht ist, aus einem Lagerabschnitt 2 und einem Verbindungsabschnitt 3, der wiederum einen Hauptkörper 4, eine Haltezunge 5 und eine Rastzunge 6 aufweist. Wie Fig. 1 veranschaulicht, ist das gesamte Verbindungselement aus einer ebenen Blechplatine aus Stahlblech mit einer Dicke zwischen beispielsweise 0,5 mm und 1 mm durch entsprechende Abwinkelungen und Abbiegungen hergestellt. Zur Bezeichnung der verschiedenen Bereiche der Stanzplatine gemäss Fig. 1 sind dieselben Bezugszeichen wie beim fertigen Verbindungselement 1 gemäss Fig. 2 verwendet, um die Zuordung zu erleichtern. Nach Herstellung des Stanzteiles gemäss Fig. 1 als ebene Stanzplatine wird der Lagerabschnitt 2 in die aus Fig. 2 ersichtliche, rinnenartige Form umgebogen, mit der er den Halterand 7 (vgl. Fig. 3) des Bauteiles 8, der im Beispielsfalle am Rahmen eines Kulissenelementes ausgebildet ist, formschlüssig hintergreift und so das Verbindungselement 1 dort sauber lagert. Weiterhin wird im Verbindungsbereich zwischen dem Hauptkörper 4 des Verbindungsabschnittes 3 und der Haltezunge 5 eine Abkröpfung 9 angebracht, derart, dass die Haltezunge 5 etwa um die Blechdicke der Stanzplatine oder des Hauptkörpers 4 aus dessen Ebene heraus in Richtung der Abwinkelung des Lagerabschnittes 2 versetzt ist. Dadurch kann in der aus Fig. 3 ersichtlichen montierten Stellung der Verbindungsvorrichtung die Haltezunge 5 des einen Verbindungselementes 1 im wesentlichen in Parallellage unter den Hauptkörper 4 des gegenüberliegenden Verbindungselementes 1 eingeführt werden. Weiterhin wird ein mit 6a bezeichneter Randstreifen der Stanzplatine an der dem Lagerabschnitt 2 gegenüberliegenden Seite des Verbindungsabschnittes 3 um etwa 90° aus der Ebene des Hauptkörpers 4 abgewinkelt, in derselben Richtung, in der die Abkröpfung 9 und die Abwinkelung des Lagerabschnittes 2 liegen. Danach wird ein freier Vorderteil des Randstreifens 6a in der aus der Zeichnung im einzelnen ersichtlichen Weise in Richtung auf den Lagerabschnitt 2 abgebogen und bildet so die in Richtung auf den Lagerabschnitt 2 weisende, in dieser Richtung in gewissem Umfange federnd nachgiebige Rastzunge 6.

An der der Rastzunge 6 abgewandten Seite besitzt die Haltezunge 5 eine Zahnung 10, die in einem Arbeitsgang durch das Stanzwerkzeug hergestellt ist. Werden nun zwei Verbindungselemente 1 der aus Fig. 2 ersichtlichen Bauart mit ihren Lagerabschnitten 2 an einander gegenüberliegenden Halterändern 7 der Bauteile 8 angesetzt, so ergibt sich, wie Fig. 3 veranschaulicht, bei geeignetem Abstand zwischen den einander gegenüberliegenden Halterändern 7 eine Überlappung der Verbindungsabschnitte 3 der beiden Verbindungselemente 1 in einem Überlappungsbereich 11, wobei die Haltezunge 5 des einen Verbindungselementes 1 unter den Hauptkörper 4 des Verbindungsabschnittes des gegenüberliegenden Verbindungselementes 1 greift. Dabei gelangt die Zahnung 10 jeder Haltezunge 5 in den Bereich der Spitze der Rastzunge 6 des gegenüberliegenden Verbindungselementes 1, wobei der Abstand a zwischen der Spitze der Rastzunge 6 eines Verbindungselementes 1 und der der Zahnung 10 gegenüberliegenden Seitenkante 10a der zugehörigen Haltezunge 5 geringfügig kleiner gewählt ist als die in derselben Ebene gemessene Breite b der Haltezunge 5. Dadurch wird jede Haltezunge 5 von der der Zahnung 10 gegenüberliegenden Seitenkante 10a der Haltezunge 5 des gegenüberliegenden Verbindungselementes 1 geführt und mit ihrer Zahnung 10 an die Spitze der Rastzunge 6 angedrückt. Werden die beiden Verbindungselemente 1 aufeinander zu bewegt, so weicht die Rastzunge 6 federnd aus, während die Rastzunge 6 durch ihre Neigungslage formschlüssig sperrt, wenn die Verbindungselemente 1 aus der Stellung gemäss Fig. 3 wieder auseinandergezogen werden sollen. Dabei bildet die Rastzunge 6 zusammen mit dem Randstreifen 6a zugleich ein Distanzelement, mit dem der im Bereich der Haltezunge 5 liegende Endbereich des Verbindungsabschnittes 3 von den Bauteilen 8, im Beispielsfalle von Halteschenkeln 12 der Metallrahmen von Kulissenelementen, abgedrückt wird. Hierdurch wird sichergestellt, dass der Vorderabschnitt jeder Haltezunge 5 satt an der Unterfläche des Hauptkörpers 4 des gegenüberliegenden Verbindungselementes 1 geführt wird und so sauber im Wirkungsbereich der Spitze der Rastzunge 6 gehalten wird. Ein Durchbiegen der Verbindungsvorrichtung in der Stellung gemäss Fig. 3 von den Halteschenkeln 12 weg nach aussen ist dadurch begrenzt, dass die Haltezungen 5 die Hauptkörper 4 der Verbindungsabschnitte 3 wechselseitig untergreifen und so eine Relativbewegung der einzelnen Verbindungselemente 1 nur in Richtung auf die Halteschenkel 12 zu gestatten würden; diese Bewegung wird wiederum durch die aus den Randstreifen 6a und Rastzungen 6 gebildeten Distanzelemente verhindert. Eine solche Abstützung der Verbindungselemente 1 an ihren von den Lagerabschnitten 2 abgewandten Seiten ist insbesondere dann von Bedeutung, wenn die Bauteile 8 im Einzelfall keine ebenflächige Abstützung im Bereich zwischen einander gegenüberliegenden Halterändern 7 gewährleisten, sondern eine Schwenkbewegung der Verbindungselemente 1 um die Lagerabschnitte 2 herum gemäss der Darstellung in Fig. 3 in die Zeichenebene hinein gestatten.

Wie insbesondere aus Fig. 3 der Zeichnung ohne weiteres hervorgeht, können die Verbindungselemente 1 auch bei erheblichen Massschwankungen im Abstand zwischen den Halterändern 7 einwandfrei an diese angesetzt und so weit zusammengedrückt werden, dass sich die gewünschte lagesichernde Verbindung zwischen den Halterändern 7 bzw. den Halteschenkeln 12 ergibt und ein Lösen der benachbarten Bauteile 8 unmöglich wird. Bei Wahl eines geeigneten Werkstoffes für das Blech der Stanzplatine, beispielsweise Federstahl oder V4A-Stahl, sowie entsprechend robuste Formgebung für die Zahnung 10 lässt sich erreichen, dass die Festigkeit der montierten Verbindungsvorrichtung in der Darstellung gemäss Fig. 3 diejenige der von der Verbindungsvorrichtung erfassten Bereiche der Bauteile 8 zumindest erreicht, so dass sich eine völlig sichere Verbindung ergibt. Dennoch kann die Montage der Verbindungsvorrichtung in der Regel ganz einfach von Hand erfolgen und es ist ein einfaches Werkzeug wie eine Zange nur dann erforderlich, wenn die Halteränder 7 aus irgendwelchen Gründen unter Spannung aneinandergedrückt werden sollen. Der in Fig. 3 sichtbare Rücken der Verbindungsvorrichtung ist eben, weist also keine Vorsprünge, Auswölbungen od. dgl. auf, die beim Stapeln oder beim Transport stören könnten sowie gegebenenfalls Verformungen ausgesetzt wären, welche die Funktionssicherheit der Verbindungsvorrichtung beeinträchtigen. Dabei kann die Bauhöhe der Verbindungsvorrichtung im Bereich weniger Millimeter, beispielsweise bei 2,5 mm gehalten werden, so dass sich entlang der Halteschenkel 12 oder dgl. nur eine geringfügige Verdickung an der Stelle der Verbindungsvorrichtung ergibt. Da die beiden aus Fig. 3 ersichtlichen Verbindungselemente 1 völlig identisch ausgebildet und nur gegensinnig angeordnet sind, ergibt sich neben der einfachen Herstellung auch eine einfache Lagerhaltung und eine jederzeitige Verfügbarkeit aller für die Verbindungsvorrichtung benötigten Einzelteile.

Dabei ist die Erfindung selbstverständlich nicht auf die beispielhaft dargestellte, derzeit besonders bevorzugte Ausführungsform beschränkt. So könnten beispielsweise auch nur auf einer Seite der Verbindungsvorrichtung Rastmittel wie die Zahnung 10 oder auch in anderer Bauform vorgesehen sein, während auf der anderen Seite lediglich Gegenrastmittel in Form einer oder mehrerer Rastzungen 6, einer Gegenzahnung oder in sonstiger Bauform angeordnet sind. Wesentlich ist nur, dass die Verbindungsvorrichtung aus wenigstens zwei Verbindungselementen mit je einem geeigneten Lagerabschnitt 2 aufgebaut ist, die durch geeignete Anordnung von Rastmitteln und Gegenrastmittein gestatten, einen variablen Abstand zwischen einander gegenüberliegenden Halterändern 7 mit ihren Verbindungsabschnitten 3 zu überbrücken und durch einen mit ausreichender Kraft sperrenden Rasteingriff den jeweiligen Abstand zwischen den Halterändern 7 zu sichern.

## Patentansprüche

1. Vorrichtung zur lagesichernden Verbindung zweier Bauteile (8), die im Abstand voneinander angeordnete Halteränder (7) an vorzugsweise wenigstens annähernd in einer gemeinsamen Ebene liegenden und von der Verbindungsvorrichtung überdeckten Oberflächen aufweisen, insbesondere zur Verbindung von Kulissenelementen einer Kulisse eines Kulissenschalldämpfers, mit je einem stirnseitig umlaufenden Rahmen mit in die Ebene der Kulissenoberfläche einwärts gebogenen Halteschenkeln(12),
a) mit zwei endseitig einander gegenüberliegenden Lagerabschnitten (2) zur Abstützung an den Halterändern (7) der Bauteile (8) und
b) mit einem zwischen den Lagerabschnitten (2) angeordneten, auf Zug belastbaren flächigen Verbindungsabschnitt (3),
dadurch gekennzeichnet,
c) dass jede Verbindungsvorrichtung aus zwei Verbindungselementen (1) besteht,
c1) an denen je einer der beiden Lagerabschnitte (2) ausgebildet ist und
c2) die einander im Verbindungsabschnitt (3) in einem Überlappungsbereich (11) wenigstens teilweise überlappen und
d) dass die Verbindungselemente (1) im Überlappungsbereich (11) des Verbindungsabschnitts (3) aneinander anliegende Rast- (Zahnungen 10) und Gegenrastmittel (Rastzungen 6) aufweisen, die einen Rasteingriff in unterschiedlichen gegenseitigen Abständen der Lagerabschnitte (2) ermöglichen.

2. Vorrichtung nach Anspruch 1, dadurch gekennzeichnet, dass die Rastmittel durch wenigstens eineZahnung (10) gebildet sind, die am Seitenrand wenigstens einer Haltezunge (5) ausgebildet ist, welche sich in Richtung vom Lagerabschnitt (2) weg über den Hauptkörper (4) des Verbindungsabschnittes (3) hinaus erstreckt.

3. Vorrichtung nach Anspruch 1 oder 2, dadurch gekennzeichnet, dass die Gegenrastmittel durch wenigstens eine Rastzunge (6) gebildet sind, die in Richtung auf den Lagerabschnitt (2) des jeweiligen Verbindungselementes (1) geneigt angeordnet und elastisch verformbar ist.

4. Vorrichtung nach Anspruch 2 oder 3, dadurch gekennzeichnet, dass die Haltezungen (5) eines Verbindungselementes (1) den Verbindungsabschnitt (3), insbesondere dessen Hauptkörper (4), des jeweils anderen Verbindungselementes (1) untergreift.

5. Vorrichtung nach Anspruch 4, dadurch gekennzeichnet, dass die Haltezunge (5) gegenüber dem Hauptkörper (4) des zugehörigen Verbindungsabschnittes (3) in Richtung auf die zu verbindenden Bauteile (8) hin abgekröpft ist.

6. Vorrichtung nach einem der Ansprüche 1 bis 5, dadurch gekennzeichnet, dass jedes Verbindungselement (1) im Verbindungsabschnitt (3) ein Distanzelement (Randstreifen 6a, Rastzunge 6) zur Sicherung einer vom Bauteil (8) abgedrückten Stellung des Verbindungsabschnittes (3) aufweist.

7. Vorrichtung nach einem der Ansprüche 1 bis 6, dadurch gekennzeichnet, dass jedes Verbindungselement (1) aus Blech, insbesondere Stahlblech, besteht und aus einer ebenen Stanzplatine (Fig. 2) durch Biegungen bzw. Abwinkelungen erzeugt ist.

8. Vorrichtung nach Anspruch 6 oder 7, dadurch gekennzeichnet, dass das Distanzelement durch einen um wenigstens annähernd 90° aus der Ebene des Hauptkörpers (4) des Verbindungsabschnittes (3) herausgebogenen Randstreifen (6a) gebildet ist.

9. Vorrichtung nach einem der Ansprüche 6 bis 8, dadurch gekennzeichnet, dass die Rastzunge (6) das Distanzelement bildet.

10. Vorrichtung nach einem der Ansprüche 1 bis 9, dadurch gekennzeichnet, dass beide Verbindungselemente (1) einer Verbindungsvorrichtung identisch ausgebildet sind, wobei die beiden zur Bildung einer Vorrichtung dienenden Verbindungselemente (1) gegensinnig zueinander angeordnet sind.

## Claims

1. Means for connecting two constructional parts (8) in safe position comprising retaining rims (7) spaced apart from each other at surfaces preferably disposed at least approximately at a common level and being overlapped by the connecting means, particularly but not exclusively for connecting panel elements of a panel of a sound absorbing system, each element comprising a frame circumferentially extending at the perimeter thereof and having retaining webs (12) bent inwardly to the plane of the panel surface, said means comprising
a) two bearing portions (2) positioned endwise opposite each other for engaging the retaining rims (7) of the constructional parts (8) and
b) with a flat connecting portion (3) being arranged between the bearing portions (2) and capable of transmitting tensile forces,
characterized in
c) that each connecting means consists of two connecting elements (1),
c1) at each one of which one of the two bearing portions (2) is provided and
c2) which in the connecting portion (3) at least in part overlap each other in an overlap region,
and
d) that the connecting elements (1) in the overlap region (11) of the connecting portion (3) are provided with engaging detent means (teeth 10) and detent counter means (detent latch 6) enabling a locking engagement in different spacings of the bearing portions (2).

2. Connecting means according to claim 1, characterized in that the detent means are formed by at least one row of teeth (10), formed at the side rim of at least one retaining blade (5), extending away from the bearing portion (2) and projecting outwardly of the main body (4) of the connecting portion (3).

3. Connecting means according to claim 1 or 2, characterized in that the detent counter means are formed by at least one detent latch (6), which is arranged in inclined position with respect to the bearing portion (2) of the respective connecting element (1), and which is resiliently deformable.

4. Connecting means according to claim 2 or 3, characterized in that the retaining blade (5) of one of the connecting elements (1) is positioned underneath the connecting portion (3), preferably underneath the main body (4) thereof, of the other one of the connecting elements (1).

5. Connecting means according to claim 4, characterized in that the retaining blade (5) is offset with respect to the main body (4) of its connecting portion (3) in the direction towards constructional parts (8) to be connected.

6. Connecting means according to one of claims 1 to 5, characterized in that each connecting element (1) in the connecting portion (3) thereof comprises a spacing element (marginal strip 6a, detent latch 6) for securing a position of the connecting portion (3) pressed away from the constructional part (8).

7. Connecting means according to one of claims 1 to 6, characterized in that each connecting element (1) is made of sheet metal, especially steel sheet, and is produced of a flat stamped metal plate (Fig. 2) by bending.

8. Connecting means according to claim 6 or 7, characterized in that the spacing element is formed by a marginal strip (6a) bent at least 90° out of the plane of the main body (4) of the connecting portion (3).

9. Connecting means according to one of claims 6 to 8, characterized in that the detent latch (6) forms the spacing element.

10. Connecting means according to one of claims 1 to 9, characterized in that the two connecting elements (1) of the connecting means are formed identically, the two connecting elements (1) forming one of the connecting means being arranged in opposite direction to each other.

## Revendications

1. Dispositif destiné à assembler avec blocage de la position deux éléments (8) qui présentent des bords de fixation (7) placés à une certaine distance l'un de l'autre, sur des surfaces qui sont de préférence au moins approximativement contenues dans un même plan et qui sont recou- vertes par le dispositif d'assemblage, en particulier destiné à assembler des éléments à coulisse appartenant à une coulisse d'un dispositif insonorisant, éléments qui comprennent chacun un cadre périphérique placé en position avant et comportant des ailes de fixation (12) rabattues vers l'intérieur dans le plan de la surface de la coulisse, ce dispositif comprenant a) deux segments de portée (2) placés en bout et mutuellement opposés et destinés à prendre appui sur les bords de fixation (7) des éléments (8), et b) un segment de fixation (3) de surface étendue, disposé entre les segments de portée (2) et qui peut être sollicité à la traction, ce dispositif étant caractérisé en ce que c) chaque dispositif de fixation est composé de deux éléments de fixation (1), c1) sur chacun desquels est formé l'un des deux segments de portée (2) et c2) qui se recouvrent mutuellement, au moins partiellement, dans le segment d'assemblage (3), sur une zone de recouvrement (11), et en ce que d) dans la région de recouvrement (11) du segment d'assemblage (3), les éléments d'assemblage (1) présentent des moyens d'encliquetage (dentures 10) et des contre-moyens d'encliquetage (languettes d'encliquetage 6) appliqués l'un contre l'autre, qui permettent de réaliser une prise par encliquetage à différentes distances mutuelles des segments de portée (2).

2. Dispositif selon la revendication 1, caractérisé en ce que les moyens d'encliquetage sont composés d'au moins une denture (10) qui est formée sur le bord latéral d'au moins une languette de fixation (5) qui s'étend au-delà du corps principal (4) du segment d'assemblage (3) dans la direction qui s'éloigne du segment de portée (2).

3. Dispositif selon la revendication 1 ou 2, caractérisé en ce que les contre-moyens d'encliquetage sont formés par au moins une languette d'encliquetage (6) qui est disposée inclinée vers le segment de portée (2) de son élément d'assemblage (1) respectif et est élastiquement déformable.

4. Dispositif selon la revendication 2 ou 3, caractérisé en ce que la languette de fixation (5) d'un élément d'assemblage (1) est engagée sous le segment d'assemblage (3) de l'autre élément d'assemblage (1), en particulier sous le corps principal (4) de ce segment.

5. Dispositif selon la revendication 4, caractérisé en ce que la languette de fixation (15) est contrecoudée par rapport au corps principal (4) de son segment d'assemblage respectif (3), vers les éléments (8) qu'il s'agit d'assembler.

6. Dispositif selon l'une des revendications 1 à 5, caractérisé en ce que chaque élément d'assemblage (1) présente dans le segment d'assemblage (3), un élément entretoise (bande marginale 6a, languette d'encliquetage 6) qui sert à fixer la position du segment d'assemblage (3) éloigné de l'élément (8).

7. Dispositif selon l'une des revendications 1 à 6, caractérisé en ce que chaque élément d'assemblage (1) est fait de tôle, notamment de tôle d'acier et est formé à partir d'un flan découpé plat (figure 2) par des cambrages ou pliages.

8. Dispositif selon la revendication 6 ou 7, caractérisé en ce que l'élément entretoise est formé par une bande marginale (6a) rabattue d'au moins environ 90° en dehors du plan du corps principal (4) du segment d'assemblage (3).

9. Dispositif selon l'une des revendications 6 à 8, caractérisé en ce que la languette d'encliquetage (6) constitue l'élément entretoise.

10. Dispositif selon l'une des revendications 1 à 9, caractérisé en ce que les deux éléments d'assemblage (1) d'un dispositif d'assemblage sont de configuration identique, les deux éléments d'assemblage (1) qui servent à former un dispositif étant disposés l'un en sens inverse de l'autre.
